# EUROPÄISCHE PATENTSCHRIFT

(11) **EP 0 165 464 B1**
(45) Veröffentlichungstag und Bekanntmachung des Hinweises auf die Patenterteilung: **25.09.1991**
(21) Anmeldenummer: 85105937.8
(22) Anmeldetag: 14.05.1985
(51) Int. Cl.: B61L 7/10

(54) **Schaltungsanordnung zum Betrieb eines Lichtsignales in einer Eisenbahnanlage**
Circuit arrangement for operating a light signal in a railway system
Circuit de fonctionnement d'un signal lumineux dans une installation de chemin de fer

(30) Priorität: 23.05.1984 DE 3419121
(43) Veröffentlichungstag der Anmeldung: 27.12.1985
(73) Patentinhaber: Alcatel SEL Aktiengesellschaft, D-70435 Stuttgart (DE); ALCATEL N.V., NL-1077 XX Amsterdam (NL)
(72) Erfinder: Walter, Heinrich, D-7140 Ludwigsburg/Eglosheim (DE); Rechenbach, Karl-Heinz, D-7000 Stuttgart (DE)
(74) Vertreter: Pechhold, Eberhard, Dipl.-Phys.

(56) Entgegenhaltungen:
- SIGNAL UND DRAHT, Band 64, Nr. 5, 1972, Seiten 68-73; L. WEHNER: "Die Schaltung des Spurplan-Stellwerks SpDrL 60"

## Beschreibung

Die Erfindung betrifft eine Schaltungsanordnung gemäß dem Oberbegriff des Patentanspruchs 1.

Eine solche Schaltungsanordnung ist z.B. aus dem Aufsatz "Die Schaltung des Spurplan-Stellwerks SpDrL60 (Teil 2)" in der Zeitschrift "Signal und Draht" 64 (1972) Heft 5, Seite 63, bekannt. Es ist dort auf Seite 70 unter Punkt 2.4 die sogenannte Lichtsperrsignalschaltung beschrieben. Ein Schaltbild ist in Bild 10 auf Seite 71 wiedergegeben. Bei dieser Schaltung erfolgt erstmals eine Speisung mehrerer, verschiedene Signalbegriffe anzeigender Signallampen über einen gemeinsamen Lampentransformator, wobei die Umschaltung des Signalbegriffes durch ein im Signaleinsatz befindliches, über eine Steuerleitung zu betätigendes Anschaltrelais erfolgt. Es ist auch bereits eine besondere Überwachungsleitung vorgesehen, welche die Stellung eines den Rothauptfaden einer Signallampe überwachenden und im Fehlerfalle den Rotnebenfaden dieser Signallampe anschaltenden Relais an das Stellwerk meldet.

Die bekannte Lichtsperrsignalschaltung weist gegenüber einer Schaltung, in der die einzelnen Lichtquellen über besondere, einzeln überwachte Lampenstromkreise und separate Lampentransformatoren gespeist werden, zwar viele Vorteile auf, bringt jedoch hinsichtlich mehrerer anderer Probleme, die bei der Ansteuerung und Überwachung von Lichtsignalen über größere Stellentfernungen hinweg auftreten, keine Verbesserung. Vor allem der Einfluß der Kabelkapazität, der eine sichere Überwachung erschwert und eine Begrenzung der Stellentfernung auf 6,5 km sowie den Einsatz teuerer Spezialrelais erforderlich macht, wird nicht beseitigt oder vermindert. Auch der Energiebedarf der Signale ist wegen des notwendigen Einsatzes von Anpassungswiderständen unnötig hoch.

Schließlich ist die bekannte Schaltung zur Ansteuerung und Überwachung von mehr als zweibegriffigen Lichtsignalen, wie sie z.B. als Ein- und Ausfahrsignale benötigt werden, nicht geeignet.

Der Erfindung liegt die Aufgabe zugrunde, eine Schaltungsanordnung der oben beschriebenen Art anzugeben, die den Betrieb aller in Bahnanlagen gebräuchlichen mehrbegriffigen Lichtsignale signaltechnisch sicher und mit hoher Betriebszuverlässigkeit ermöglicht und dabei einen geringeren Energiebedarf und einen möglichst geringen Aufwand an Kabeln und Bauelementen aufweist.

Die Aufgabe der Erfindung wird durch die im kennzeichnenden Teil des Patentanspruchs 1 angegebenen Merkmale der Schaltungsanordnung nach der Erfindung gelöst.

Bei der erfindungsgemäßen Schaltungsanordnung sind alle Überwachungsrelais in Sekundärstromkreisen des Speisetransformators angeordnet, d.h., daß auch der Speisestromkreis durch ein im Signaleinsatz angeordnetes Überwachungsrelais und nicht mehr im Stellwerk mittels eines in einem Sekundärstromkreis eines besonderen Überwachertransformators liegenden Überwachungsrelais überwacht wird. Diese Lösung hat den Vorteil, daß das Vorhandensein der Signalbetriebsspannung wirklich im Signaleinsatz geprüft wird und somit auch Fehler, die entlang der Kabelzuleitung auftreten können, wie z.B. zu große Übergangswiderstände oder Kurzschluß durch Adernberührungen mit Sicherheit zu einer Fehleranzeige führen. Als weiterer großer Vorteil ist anzusehen, daß eine genaue Abstimmung von in bekannten Signallampenschaltungen verwendeten Transformatoren und Widerständen aufeinander, wie sei bisher unerläßlich war, bei der Schaltungsanordnung nach der Erfindung entfällt und es deshalb möglich wird, Signalbegriffe, die mit jeweils unterschiedlichem Leistungsbedarf verbunden sind, über den gleichen Speisetransformator auszuleuchten.

Um den Einfluß der Kabelkapazität bei großer Stellentfernung auszuschalten, sind, als Gegenstand des Patentanspruchs 2, Dioden vorgesehen, welche die Steuer- und Überwachungsströme gleichrichten und so das Fließen eines kapazitiven Blindstromes bei Unterbrechung eines Überwachungsstromkreises oder eines Steuerstromkreises verhindern. Etwa noch auftretende Restwechselströme beeinflussen die zur Auswertung des Gleisstromanteils verwendeten wechselstromunempfindlichen Melderelais oder elektronischen Schaltungen nicht.

Eine in Patentanspruch 3 wiedergegebene Ausgestaltung der Schaltungsanordnung nach der Erfindung ermöglicht, die Zahl der benötigten Kabeladern gering zu halten. So läßt sich z.B. ein dreibegriffiges Lichtsignal über nur vier Kabeladern genau so sicher betreiben, wie in den heute für Ein- und Ausfahrsignale gebräuchlichen Schaltungen, wo jeweils sechs Kabeladern benötigt werden.

Besondere Vorteile hinsichtlich des erforderlichen Adernquerschnittes und hinsichtlich des Energieverbrauchs bewirkt eine im Patentanspruch 4 beschriebene Ausgestaltung der Erfindung, die den Betrieb des Lichtsignals am Drehstromnetz mit 380V Tagspannung vorsieht.

Eine andere Weiterbildung der Erfindung ist Gegenstand des Patentanspruchs 5 und ermöglicht während der Anzeige des Haltbegriffes (Rotlicht) die Mitüberwachung sämtlicher nicht in Betrieb befindlicher Lichtquellen und gemäß Patentanspruch 6 auch noch weiterer, in der Nähe des Lichtsignales befindlicher Elemente der Stellwerksaußenanlage, soweit diese im funktionsfähigen Zustand niederohmig sind.

Die Ansprüche 7 bis 10 enthalten Ausgestaltungen der erfindungsgemäßen Schaltungsanordnung, die durch geschickte Mehrfachausnutzung von Überwachungsrelais die erforderliche Zahl dieser Relais möglichst niedrig hält.

Eine in Anspruch 11 beschriebene Ausgestaltung der Erfindung, schließlich, ermöglicht eine genaue Anpassung der Sekundärspannungen des Speisetransformators an die Betriebsspannung der Lichtquellen, auch bei sehr unterschiedlichen Stellentfernungen.

Anhand von fünf Figuren soll nun ein Ausführungsbeispiel der erfindungsgemäßen Schaltungsanordnung und seine Funktion ausführlich beschrieben werden.

Die Figuren zeigen Primär-, Steuer- und Überwachungsstromkreise in der Schaltungsanordnung nach der Erfindung bei folgenden Betriebszuständen:
- Figur 1: beim einschränkendsten Signalbegriff (HpO) und intaktem Rotlichthauptfaden
- Figur 2: beim einschränkendsten Signalbegriff (HpO) und ausgefallenem Rotlichthauptfaden, aber intaktem Rotlichtnebenfaden.
- Figur 3: beim Fahrtbegriff (Hp1)
- Figur 4: beim eingeschränkten Fahrtbegriff (Hp2)
- Figur 5: bei Anschaltung des Ersatzsignals

In Figur 1 ist die Schaltungsanordnung nach der Erfindung in einem Betriebszustand dargestellt, der den Signalbegriff HpO wiedergibt. Sie besteht aus einem stellwerksseitigen Teil ST und einem im Signaleinsatz in der Stellwerks-Außenanlage befindlichen Teil SE, die über vier Kabeladern K1 ... K4 miteinander verbunden sind. Der in der Stellwerks-Außenanlage befindliche Schaltungsteil enthält drei Lichtquellen, in diesem Falle Signallampen für rotes, gelbes und grünes Licht, welche jeweils einen Hauptfaden rtH, geH, gnH und einen Nebenfaden rtN, geN, gnN aufweisen und zum Betrieb in Sekundärstromkreise eines gemeinsamen Speisetransformators TR geschaltet werden können. Die Primärwicklung des Speisetransformators wird dabei über zwei der vier Kabeladern,K1 und K2,vom Stellwerk aus gespeist. Die Kabeladern sind hierzu im Stellwerk mit zwei Phasen R, S, eines Drehstromnetzes verbunden. Die Anschaltung der verschiedenen Sekundärstromkreise, die die Betriebsstromkreise der Signallampen bilden, geschieht durch Kontakte zweier im Signaleinsatz untergebrachter Steuerrelais S1, S2 deren Wicklungen in Steuerstromkreiser liegen, die vom Stellwerk aus schaltbar sind.

Zur Überwachung des Zustandes und der Funktion der Signallampen sind drei Überwachungsrelais, der Rotüberwacher RÜ, der Hauptfadenüberwacher HFÜ und der Fahrtüberwacher J im Signaleinsatz vorgesehen, die jeweils eine Reihe von Kontakten aufweisen, welche teils Ersatzstromkreise schalten für den Fall, daß ein Hauptfaden bricht und der entsprechende Nebenfaden in Betrieb genommen werden muß, teils in Überwachungsstromkreisen angeordnet sind, die im Stellwerk eine Fehlermeldung auslösen, wenn ein solcher Kontakt aufgrund einer Störung öffnet. Sämtliche Steuer- und Überwachungsstromkreise sind einseitig, im Signaleinsatz, mit einer der an die Primärwicklung des Speisetransformators angeschlossenen Phasen (R) des Drehstromnetzes verbunden.

Der benötigte Steuerstrom oder Überwachungsstrom wird dieser Phase entnommen und fließt über die zu steuernden oder zu überwachenden Elemente und über eine der zum Stell werk führenden Kabeladern zum Nulleiter oder zur dritten Phase des Drehstromnetzes. Im stellwerksseitigen Teil der Schaltungsanordnung befinden sich Kontakte (Wechsler SSO1, SSO2, ES11, ES12) nicht dargestellter Signalstellrelais, welche die Steuerstromkreise entsprechend den jeweils einzustellenden Signalbegriffen schließen und öffnen und Melderelais RHÜ, GNÜ, RNÜ welche mit ihren Wicklungen in den einzelnen Überwachungsstromkreisen liegen und jede Unterbrechung eines Überwachungsstromes an die Stellwerksschaltung melden.

In Figur 1 ist der Rothauptfaden rtH in Betrieb. Der Betriebsstrom fließt, - dies ist durch kräftigeren Auszug der Verbindungslinien in der Figur hervorgehoben - von einer von mehreren Mittelanzapfungen AM1 ... AM3 der Sekundärwicklung des Speisetransformators TR über Kontakte (öffner S21 und Wechsler S11) der Steuerrelais S2 und S1 und die Wicklung des Rotüberwachers RÜ zum gemeinsamen Anschluß des Rothauptfadens und des Rotnebenfadens, und von dort über den Rothauptfaden rtH, die Wicklung des Hauptfadenüberwachers HFÜ, je einen weiteren Öffner S25, S13 der Steuerrelais S2 und S1 zur Sekundärwicklung des Speisetransformator TR zurück. Die Betriebsspannung kann durch die Wahl der Anzapfungen AM1 ... AM3, AE1 ... AE5 der Sekundärwicklung des Speisetransformators eingestellt werden. Die Anzapfungen sind hierzu zweckmäßig so angebracht, daß sich die Sekundärspannung im Bereich der Mittelanzapfungen AM1 ... AM3 von einer Anzapfung zur nächsten um etwa 10%, im Bereich der in der Nähe des Sekundärspulenendes angebrachten Anzapfungen AE1 ... AE5 dagegen nur um etwa 2% ändert.

Neben dem Betriebsstromkreis für den Rothauptfaden sind bei der Wiedergabe des Signalbegriffs HPO zwei Überwachungsstromkreise geschaltet. Einen besonderen Steuerstromkreis gibt es nicht, da der Signalbegriff HPO als einschränkendster Signalbegriff (Rotlicht) den Grundzustand der erfindungsgemäßen Schaltungsanordnung bildet, der sich selbsttätig einstellt, wenn kein anderer Signalbegriff gestellt ist.

Von den Überwachungsstromkreisen verläuft einer von der über die Kabelader K1 zum Signaleinsatz geschalteten Phase R des Drehstromnetzes über einen Strombegrenzungswiderstand R1 und eine Diode D1, einen Öffner HFÜ1 des Hauptfadenüberwachers HFÜ, einen Wechsler RÜ1 des Rotüberwachers RÜ, einen Öffner S27 des Steuerrelais S2, und die Kabelader K3 zum Stellwerk, dort über einen Wechsler ES11 eines nicht dargestellten Signalstellrelais, des sogenannten Ersatzsignalstellers, einen Wechsler eines ersten, nicht dargestellten Signalstellrelais und die Wicklung eines stellwerksseitigen Überwacherrelais, des Rothauptfadenüberwachers RHÜ zum Nulleiter des Drehstromnetzes.

Der andere Überwachungsstromkreis beginnt ebenfalls an der über die Kabelader K1 zum Signaleinsatz geschalteten Phase R des Drehstromnetzes. Er ist ebenfalls über einen Strombegrenzungswiderstand R2 und eine Diode D2 geführt, verläuft aber über einen weiteren Widerstand R3 zum freien Anschluß des Rotnebenfadens rtN. Von dort fließt der Überwachungsstrom über sämtliche in Betrieb befindlichen und nicht in Betrieb befindlichen Glühfäden des Signaleinsatzes und die Kabelader K4 zum Stellwerk. Selbst die Magnetspule eines Indusimagneten M kann, wie hier dargestellt, in den Überwachungsstromkreis einbezogen sein. Der Überwachungsstromkreis - in der Figur wieder durch etwas kräftiger ausgezogene Verbindungslinien hervorgehoben - verläuft im einzelnen vom Anschluß des Rotnebenfadens über Rotnebenfaden rtN, Rothauptfaden rtH, Gelbhauptfaden geH, Gelbnebenfaden geN, zwei Widerstände R4, R5, Grünnebenfaden gnN, Grünhauptfaden gnH, Indusimagnet M, einen Wechsler J1 des Fahrtüberwachers J einen Öffner RÜ2 des Rotüberwachers RÜ, sämtliche Glühfäden dem Lichtsignal zugeordneter Ersatzsignallichtquellen ErS, einen einstellbaren Widerstand R6 und einen Öffner S17 des Steuerrelais S1 zur Kabelader K4. Im Stellwerk fließt der Überwachungsstrom über einen Wechsler ES12 des Ersatzsignalstellers ES1, einen Wechsler SS02 des ersten Signalstellrelais und die Wicklung des stellwerksseitigen Melderelais RNÜ, des sogenannten Rotnebenfadenüberwachers, zum Nulleiter des Drehstromnetzes. Der Strom im Überwachungsstromkreis ist dabei auf wenige Milliampere begrenzt, so daß zwar die hochohmige Wicklung des Rotnebenfadenüberwachers RNÜ auf den Überwachungsstrom anspricht, dagegen Glühfäden und Indusimagneten in ihrer Funktion nicht beeinträchtigt werden.

Eine sichere Überwachung der Anzeige des Signalbegriffes HpO ist durch die beiden Überwachungsstromkreise gewährleistet. Im ersten Überwachungsstromkreis befinden sich nämlich Schließer RÜ1, HFÜ1 des Rotüberwachers RÜ und des Hauptfadenüberwachers HFÜ, im zweiten Überwachungsstromkreis nur ein Schließer RÜ des Rotüberwachers RÜ. Nur wenn beide überwachungsrelais erregt sind, können demnach beide überwachungsstromkreise Strom führen und den einwandfreien Betriebszustand signalisieren. Bricht der Rothauptfaden, so wird der Hauptfadenüberwacher HFÜ stromlos. Sein Öffner HFÜ2 schließt anstelle des bisher über den Rothauptfaden rtH und den Hauptfadenüberwacher HFÜ führenden Betriebsstromkreises einen Betriebsstromkreis über den Rotnebenfaden rtN und einen Widerstand R3. Letzterer tritt dabei an die Stelle des Wicklungswiderstandes des bisher im Betriebsstromkreis liegenden Hauptfadenüberwachers. Der Rotüberwacher RÜ wird somit weiterhin von Betriebsstrom durchflossen und bleibt deshalb erregt. Von den beiden Überwachungsstromkreisen wird nur der erste unterbrochen, weil nur dieser einen Schließer des Hauptfadenüberwachers enthält. Der zweite Überwachungsstromkreis bleibt geschlossen, obwohl der Rothauptfaden gebrochen ist, denn durch das Schließen des Öffners HFÜ2 wird der zweite Überwachungsstromkreis jetzt über die Wicklung des Hauptfadenüberwachers HFÜ geschlossen. Der Überwachungsstrom ist dabei so schwach, daß er nicht in der Lage ist, den Hauptfadenüberwacher zu betätigen. Den Verlauf des Betriebsstromkreises und des zweiten Überwachungsstromkreises nach Bruch des Rothauptfadens zeigt Figur 2:

Der Betriebsstromkreis für den Rotnebenfaden rtN verläuft von einer Mittelanzapfung AM1...3 der Sekundärwicklung des Speisetransformators TR über den Öffner S21 des Steuerrelais S2, den Wechsler S11 des Steuerrelais S1, die Wicklung des Rotüberwachers RÜ, den Rotnebenfaden rtN, den Widerstand R3 und den Öffner HFÜ2 des Hauptfadenüberwachers HFÜ zur Sekundärwicklung des Speisetransformators zurück. Der Primärstromkreis des Speisetransformators bleibt gegenüber Figur 1 unverändert.

Der zweite Überwachungsstromkreis verläuft von der über die Kabelader K1 zur Primärwicklung des Speisetransformators geschalteten Phase R über den Widerstand R2, die Diode D2 den Öffner HFÜ2 des Hauptfadenüberwachers HFÜ zum Öffner S13 des Steuerrelais S1 und von dort weiter wie oben im Zusammenhang mit Figur 1 beschrieben.

Soll das Signal auf Fahrt (HP1) gestellt werden, so geschieht dies durch Betätigung des Signalstellrelais SS1. Der im Primärstromkreis des Speisetransformators liegende Wechsler SS10 wird dadurch umgestellt und die Phase S des Drehstromnetzes von der Kabelader K2 abgetrennt. Nachdem so der Primärstrom für das Lichtsignal unterbrochen ist, fällt der Rotüberwacher RÜ rück und sein Wechsler RÜ1 und sein Schließer RÜ2 unterbrechen die in Figur 1 gezeigten Überwachungsstromkreise. Dies hat zur Folge, daß die beiden Melderelais im Stellwerk RHÜ und RNÜ rückfallen und ein weiteres Signalstellrelais, den in der Figur nicht dargestellten sogenannten neutralen Signalsteller SS0 betätigen. Dessen Wechsler SS01 und SS02 stellen im Stellwerk Verbindungen zwischen der Kabelader K3 und dem Nulleiter des Drehstromnetzes bzw. der Kabelader K4 und der dritten Phase T des Drehstromnetzes her. Es werden dadurch, wie in Figur 3 dargestellt, ein Steuerstromkreis von der Phase R über das Steuerrelais S1 und eine Diode D4 zum Nulleiter des Drehstromnetzes geschaltet und außerdem ein neuer Primärstromkreis für den Speisetransformator gebildet, der jetzt von der Phase R über die Primärwicklung des Speisetransformators und die Kabelader K4 zur Phase T des Drehstromnetzes verläuft. Die beiden Steuerrelais S1 und S2 sind unempfindlich gegen reine Wechselspannung, deshalb kann der gleichzeitigen Anschaltung beider Relais durch die Kontakte RÜ1 und RÜ3 des Rotüberwachers nur das Relais S1 anziehen, da nur dieses über die Diode D4 mit Gleichstrom beaufschlagt wird.

Auf der Sekundärseite des Speisetransformators im Signaleinsatz wird jetzt ein Betriebsstromkreis über den Grünhauptfaden gnH geschaltet, der folgenden Verlauf hat: Mittelanzapfung der Sekundärwicklung des Speisetransformators AM1...3, Öffner S21 des Steuerrelais S2, Wechsler S11 des Steuerrelais S1, Schließer S12 des Steuerrelais S1, Wicklung des Hauptfadenüberwachers HFÜ, Schließer S14 des Steuerrelais S1, Grünhauptfaden gnH, Wicklung des Fahrtüberwachers J, Schließer S15 des Steuerrelais S1, Anzapfung AE1...5 der Sekundärwicklung des Speisetransformators.

Die Betätigung des Fahrtüberwachers J bewirkt die Anschaltung eines Überwachungsstromkreises über die Kabelader K2. Dies geschieht durch den Wechsler J2, der einen Stromkreis zwischen der Phase R und dem Nulleiter des Drehstromnetzes schließt. Der Überwachungsstrom fließt dabei über den Widerstand R1, die Diode D1, den Wechsler J2 des Fahrtüberwachers, die Kabelader K2, den Wechsler SS20 des Signalstellrelais SS2, den Wechsler SS10 des Signalstellrelais SS1, einen Vorwiderstand R6 und die Wicklung des Melderelais GNÜ, des sogenannten Grünüberwachers zum Nulleiter.

Ähnlich wie bei Ausfall des Rothauptfadens erfolgt auch bei Ausfall des Grünhauptfadens eine Anschaltung des Grünnebenfadens gnN. Diese wird ausgelöst durch einen Öffner HFÜ3 des Hauptfadenüberwachers HFÜ, der eine Verbindung zwischen Grünnebenfaden und Mittelanzapfung des Speisetransformators über einen niederohmigen Widerstand R4 herstellt.

Soll der eingeschränkte fahrtbegriff (HP2) eingestellt werden, so erfolgt dies ähnlich wie bei Einstellung des Fahrtbegriffes (HP1), nur wird anstelle des Signalstellrelais SS1 das Signalstellrelais SS2 betätigt. Durch die Stellung der Kontakte SS11 und SS22 der beiden Signalstellrelais SS1 und SS2 wird nun die Kabelader K3 mit der Phase T des Drehstromnetzes und die Kabelader K4 über die Diode D4 mit dem Nulleiter des Drehstromnetzes verbunden. Damit zieht anstelle des Steuerrelais S1 das Steuerrelais S2 an, weil dieses jetzt mit Gleichstrom beaufschlagt wird. Mittels seiner Kontakte S22, S23 und S24 bewirkt das Steuerrelais S2 die Anschaltung eines Sekundärstromkreises, der sowohl über den Grünhauptfaden gnH als auch über den Gelbhauptfaden geH führt. Die für die Reihenschaltung der beiden Hauptfäden erforderliche höhere Betriebsspannung wird jetzt nicht mehr an der Mittelanzapfung der Sekundärwicklung des Speisetransformators abgegriffen,sondern an Anzapfungen, die in der Nähe der Enden der Sekundärwicklung angebracht sind. In Figur 4 verläuft dieser Stromkreis wie folgt: Anzapfung AE1...5 des Speisetransformators TR, Schließer S22 des Steuerrelais S2, Wicklung des Fahrtüberwachers J, Grünhauptfaden gnH, Schließer S24 des Steuerrelais S2, Wicklung des Hauptfadenüberwachers HFÜ, Gelbhauptfaden geH, Schließer S23 des Steuerrelais S2 Anzapfung AA1...5 der Sekundärwicklung des Speisetransformators TR.

Ein Bruch eines der Hauptfäden gnH, geH, führt auch hier zu einem Abfall des Hauptfadenüberwachers HFÜ, dessen Kontakt HFÜ3 einen Ersatzstromkreis über den Grünnebenfaden gnN, den Widerstand R4 und den Gelbnebenfaden geN schließt. Der über die Kabelader K2 führende Überwachungsstromkreis bleibt gegenüber der in Figur 3 gezeigten Stellung des Fahrtbegriffes praktisch unverändert.

Figur 5, schließelich, zeigt die Anschaltung der Lichtquellen des Ersatzsignales ErS, z.B. im Falle des Totalausfalls des Lichtsignals. Über Wechsler ES11, ES12 des Ersatzsignalstellers ES1 wird ein Stromkreis von der Phase S im Stellwerk über die Kabelader K3, den Öffner S27 des Steuerrelais S2, einen Kondensator C2, die Lichtquellen ErS des Ersatzsignals, einen verstellbaren Widerstand R6, einen Öffner S17 des Steuerrelais S1, die Kabelader K4 und ein weiteres Melderelais GnÜ1 zur Phase R des Drehstromnetzes hergestellt. Der Betriebsstrom für die Ersatzsignallampen fließt dabei teilweise über eine dem Melderelais GnÜ1 parallelgeschaltete Diode D3, wodurch sich ein Gleichstromanteil für das Melderelais ergibt.

## Patentansprüche

1. Schaltungsanordnung zum Betrieb eines über ein mehradriges Kabel mit einem Stellwerk verbundenen mehrbegriffigen Lichtsignals, bei der sämtliche Lichtquellen aus einem gemeinsamen Primärstromkreis über einen gemeinsamen, in Signalnähe befindlichen Speisetransformator mit Wechselstrom gespeist werden und hierzu in Sekundärstromkreisen des gemeinsamen Speisetransformators angeordnet sind, und bei der zur Umschaltung des Signalbegriffes mindestens ein in Signalnähe befindliches, in einem Steuerstromkreis angeordnetes Steuerreiais und zur Überwachung des Speisestromkreises und der Lichtquellen sowie zur selbsttätigen Einschaltung von Ersatzlichtquellen bei Lichtquellenausfall mehrere von Lichtsignal-Betriebsstrom durchflossene Überwachungsrelais mit in mindestens einem Überwachungsstromkreis angeordneten Kontakten vorgesehen sind, **dadurch gekennzeichnet,** daß die Wicklungen aller Überwachungsrelais (RÜ, HFÜ, J) in Sekundärstromkreisen des Speisetransformators (TR) liegen, und daß alle Steuerstromkreise und Überwachungsstromkreise einseitig mit dem gemeinsamen Primärstromkreis verbunden sind und ihren Betriebsstrom aus diesem Primärstromkreis beziehen.

2. Schaltungsanordnung nach Anspruch 1, dadurch gekennzeichnet, daß die Steuer- und Überwachungsstromkreise Dioden enthalten und daß sowohl die Steuerrelais als auch im Stellwerk angeordnete, den Zustand der Überwachungsstromkreise auswertende Melderelais oder elektronische Schaltungen wechselstromunempfindlich ausgebildet sind.

3. Schaltungsanordnung nach Anspruch 1 oder Anspruch 2, dadurch gekennzeichnet, daß die Adern (K1...k4) der zwischen Stellwerk und Lichtsignal bestehenden Kabelverbindung abhängig vom jeweiligen Signalbegriff wechselweise als Primärstromkreisleitungen, Steuerleitungen oder Überwachungsleitungen schaltbar sind.

4. Schaltungsanordnung nach Anspruch 1, Anspruch 2 oder Anspruch 3, dadurch gekennzeichnet, daß der gemeinsame Primärstromkreis zwischen zwei Phasen (R, S in Figur 1) eines Drehstromnetzes geschlossen ist und daß die Steuer- und Überwachungsstromkreise zur dritten Phase (T) dieses Drehstromnetzes oder zum Nulleiter (O) verlaufen.

5. Schaltungsanordnung nach einem der vorstehenden Ansprüche, dadurch gekennzeichnet, daß der Überwachungsstromkreis, der den Betriebszustand der den einschränkendsten Signalbegriff wiedergebenden Lichtquelle (rtH, rtN) an das Stellwerk meldet, über diese und sämtliche anderen Lichtquellen (geH, geN, gnH, gnN, Ers) des Lichtsignals geschleift ist.

6. Schaltungsanordnung nach Anspruch 5, dadurch gekennzeichnet, daß der Überwachungsstromkreis, der den Betriebszustand der den einschränkendsten Signalbegriff wiedergebenden Lichtquelle an das Stellwerk meldet, zusätzlich über einen in der Nähe des Lichtsignals verlegten Indusi-Magneten (M) oder ein oder mehrere andere, in der Nähe des Lichtsignales befindliche Elemente der Stellwerk-Außenanlage geschleift ist.

7. Schaltungsanordnung nach einem der vorstehenden Ansprüche, dadurch gekennzeichnet, daß für die Anzeige des einschränkendsten Signalbegriffes eine Hauptlichtquelle (rtH) und eine Ersatzlichtquelle (rtN) vorgesehen sind, welche eine gemeinsame Zuleitung besitzen, daß in der gemeinsamen Zuleitung die Wicklung eines ersten Überwachungsrelais (RÜ) und in der Zuleitung für die Ersatzlichtquelle die Wicklung eines zweiten Überwachungsrelais (HFÜ) angeordnet sind und daß zwei Überwachungsstromkreise geschaltet sind, von denen einer über Kontakte beider Überwachungsrelais, der andere nur über einen Kontakt des ersten Überwachungsrelais geführt ist.

8. Schaltungsanordnung nach Anspruch 7, dadurch gekennzeichnet, daß das zweite Überwachungsrelais (HFÜ) während der Anzeige eines Signalbegriffes in Reihe mit der hierzu erforderlichen Lichtquelle (rtH, gnH) geschaltet ist und bei Ausfall dieser Lichtquelle mit einem seiner Kontakte (HFÜ2, HFÜ3) eine Ersatzlichtquelle (rtN, gnN) anschaltet.

9. Schaltungsanordnung nach Anspruch 8, dadurch gekennzeichnet, daß das zweite Überwachungsrelais (HFÜ) während der Anzeige des eingeschränkten Fahrtbegriffes in Reihe mit zwei hierzu erforderlichen Lithtquellen (gnH, geH) geschaltet ist und bei Ausfall einer dieser Lichtquellen mit einem seiner Kontakte (HFÜ3) zwei in Reihe geschaltete Ersatzlichtquellen (gnN, geN) anschaltet.

10. Schaltungsanordnung nach einem der vorstehenden Ansprüche, dadurch gekennzeichnet, daß der Betriebsstrom für alle zur Anzeige des Fahrtbegriffes oder eingeschränkten Fahrtbegriffes benötigten Lichtquellen (gnH, geH) oder Ersatzlichtquellen (gnN, geN) über ein Überwachungsrelais (J) geführt ist, welches das Vorhandensein dieses Betriebsstromes mittels eines in einem Überwachungsstromkreises angeordneten Kontaktes (J2) an das Stellwerk meldet.

11. Schaltungsanordnung nach einem der vorstehenden Ansprüche, dadurch gekennzeichnet, daß der Speisetransformator (TR) sekundärseitig eine Reihe von Anzapfungen (AA1...5, AM1...3, AE1...5) besitzt, an denen die zum Betrieb der einzelnen Lichtquellen erforderlichen Sekundärspannungen sowohl in grober als auch in feiner Stufung abgegriffen werden können.

## Claims

1. Circuit arrangement for operating a multiaspect light signal connected to an interlocking station by a multi-conductor cable wherein all light sources are operated by alternating current from a common primary circuit through a common feeding transformer located near the signal and, to this end, are included in secondary circuits of the common feeding transformer, wherein at least one control relay located near the signal and included in a control circuit is provided for changing the aspect, and wherein a plurality of supervisory relays traversed by light-signal operating current and having contacts included in at least one supervising circuit are provided for supervising the feed circuit and the light sources and for automatically turning on substitute light sources in the event of a light-source failure, **characterized in** that the windings of all supervisory relays (RÜ, HFÜ, J) are located in secondary circuits of the feeding transformer (TR), and that all control circuits and supervising circuits have one end connected to, and are supplied with operating current from, the common primary circuit.

2. A circuit arrangement as claimed in claim 1, characterized in that the control and supervising circuits contain diodes, and that both the control relays and repeating relays or electronic circuits located at the interlocking station and evaluating the statuses of the supervising circuits are designed to be insensitive to alternating current.

3. A circuit arrangement as claimed in claim 1 or 2, characterized in that the conductors (K1...K4) of the cable link between the interlocking station and the light signal are switchable as primary-circuit lines, control lines, or supervisory lines depending on the aspects to be or being displayed.

4. A circuit arrangement as claimed in claim 1, 2 or 3, characterized in that the common primary circuit is closed between two phases (R, S in Fig.1) of a three-phase system, and that the control and supervising circuits go from either of the two phases to the third phase (T) of said three-phase system or to the neutral conductor (O).

5. A circuit arrangement as claimed in any one of the preceding claims, characterized in that the supervising circuit indicating to the interlocking station the condition of the light source (rtH, rtN) displaying the most restrictive aspect passes through said light source and all other light sources (geH, geN, gnH, gnN, Ers) of the light signal.

6. A circuit arrangement as claimed in claim 5, characterized in that the supervising circuit indicating to the interlocking station the condition of the light source displaying the most restrictive aspect additionally passes through an inductive train control magnet (M) or one or more other elements of the outdoor interlocking equipment which are located near the light signal.

7. A circuit arrangement as claimed in any one of the preceding claims, characterized in that for the display of the most restrictive aspect, there are provided a main light source (rtH) and a substitute light source (rtN) which have a common supply line, that the common supply line includes the winding of a first supervisory relay (RÜ), that the supply line for the substitute light source includes the winding of a second supervisory relay (HFÜ), and that two supervising circuits are provided one of which includes contacts of both supervisory relays, while the other includes only a contact of the first supervisory relay.

8. A circuit arrangement as claimed in claim 7, characterized in that, during the display of an aspect, the second supervisory relay (HFÜ) is in series with the light source (rtH, gnH) necessary for the display, and that, in the event of a failure of said light source, the second supervisory relay (HFÜ) turns on a substitute light source (rtN, gnN) through one of its contacts (HFÜ2, HFÜ3).

9. A circuit arrangement as claimed in claim 8, characterized in that, during the display of the restricted-speed aspect, the second supervisory relay (HFÜ) is in series with two light sources (gnH, geH) necessary for this display, and that, in the event of a failure of either of said light sources, it turns on two series-connected auxiliary light sources (gnN, geN) through one of its contacts (HFÜ3).

10. A circuit arrangement as claimed in any one of the preceding claims, characterized in that the operating current for all light sources (gnH, geH) or substitute light sources (gnN, geN) necessary for the display of the proceed or restricted-speed aspect flows through a supervisory relay (J) which indicates the presence of said operating current to the interlocking station by means of a contact (J2) included in a supervising circuit.

11. A circuit arrangement as claimed in any one of the preceding claims, characterized in that the feeding transformer (TR) has a number of taps (AA1...5, AM1...3, AE1...5) on its secondary side from which the secondary voltages required to operate the individual light sources can be obtained in both coarse and fine steps.

## Revendications

1. Dispositif de commande pour l'exploitation d'un signal lumineux à plusieurs indications relié à un poste d'aiguillage par un câble à plusieurs fils, dans lequel toutes les sources lumineuses sont alimentées en courant alternatif à partir d'un circuit primaire commun par un transformateur d'alimentation implanté à proximité du signal et sont agencées à cette fin dans les circuits secondaires du transformateur d'alimentation commun, et dans lequel il est prévu au moins un relais de commande agencé dans un circuit électrique de commande se trouvant proximité du signal pour le changement de l'indication du signal et plusieurs relais de surveillance traversés par le courant de fonctionnement du signal lumineux avec des contacts agencés dans au moins un circuit électrique de surveillance pour la surveillance du circuit électrique d'alimentation et des sources lumineuses ainsi que pour l'enclenchement automatique des sources lumineuses de secours en cas de défaillance des sources lumineuses *caractérisé en ce que* les enroulements de tous les relais de surveillance (RÜ, HFÜ, J) se situent dans les circuits secondaires du transformateur d'alimentation (TR) et *en ce que* tous les circuits électriques de commande et tous les circuits électriques de surveillance sont reliés d'un côté au circuit primaire commun et reçoivent leur courant de fonctionnement de ce circuit primaire.

2. Dispositif de commande selon la revendication 1 *caractérisé en ce que* les circuits électriques de commande et de surveillance renferment des diodes et *en ce que* les relais de commande tout comme les relais de signalisation ou circuits électroniques agencés dans le poste d'aiguillage et évaluant l'état des circuits électriques de surveillance sont conçus insensibles au courant alternatif.

3. Dispositif de commande selon la revendication 1 ou 2 *caractérisé en ce que* les fils (K1 à k4) de la liaison par câble existant entre le poste d'aiguillage et le signal lumineux peuvent être commandés en fonction de l'indication respective du signal alternativement comme des lignes de circuit primaire, comme des lignes de commande ou comme des lignes de surveillance.

4. Dispositif de commande selon la revendication 1, 2 ou 3 *caractérisé en ce que* le circuit primaire commun est fermé entre deux phases (R, S sur la figure 1) d'un circuit triphasé et que les circuits électriques de commande et de surveillance rejoignent la troisième phase (T) de ce circuit triphasé ou le conducteur neutre (O).

5. Dispositif de commande selon l'une des revendications précédentes *caractérisé en ce que* le circuit électrique de surveillance, qui signale au poste d'aiguillage l'état de fonctionnement de la source lumineuse (rtH, rtN) restituant l'indication la plus restrictive du signal, est bouclé par cette source lumineuse et par toutes les autres sources lumineuses (geH, geN, gnH, GnN, Ers) du signal lumineux.

6. Dispositif de commande selon la revendication 5 *caractérisé en ce que* le circuit électrique de surveillance, qui signale au poste d'aiguillage l'état de fonctionnement de la source lumineuse restituant l'indication la plus restrictive du signal, est complémentairement bouclé par un aimant d'arrêt automatique des trains (M) agencé à proximité du signal lumineux ou par un ou plusieurs autres éléments de l'installation extérieure du poste d'aiguillage se trouvant à proximité du signal lumineux.

7. Dispositif de commande selon l'une des revendications précédentes *caractérisé en ce qu*'il est prévu pour l'affichage de l'indication la plus restrictive du signal une source lumineuse principale (rtH) et une source lumineuse auxiliaire (rtN) qui possèdent une ligne d'amenée commune, *en ce que* l'enroulement d'un premier relais de surveillance (RÜ) est placé dans la ligne d'amenée commune et que l'enroulement d'un deuxième relais électrique de surveillance (HFÜ) est placé dans la ligne d'amenée de la source lumineuse de secours et *en ce qu*'il est branché deux circuits électriques de surveillance dont l'un est piloté par les contacts des deux relais de surveillance, l'autre uniquement par un contact du premier relais de surveillance.

8. Dispositif de commande selon la revendication 7 *caractérisé en ce que* pendant l'affichage d'une indication du signal le deuxième relais de surveillance (HFÜ) est branché en série avec la source lumineuse (rtH, gnH) qui est nécessaire à cela et allume une source lumineuse de secours (rtN, gnN) par l'un de ses contacts (HFÜ2, HFÜ3) en cas de défaillance de cette source lumineuse.

9. Dispositif de commande selon la revendication 8 *caractérisé en ce que* pendant l'affichage de l'indication de marche restrictive le deuxième relais de surveillance (HFÜ) est branché en série avec deux sources lumineuses (gnH, geH) qui sont nécessaires à cela et allume deux sources lumineuses de secours (gnN, geN) montées en série par l'un de ses contacts (HFÜ3) en cas de défaillance de l'une de ces sources lumineuses.

10. Dispositif de commande selon l'une des revendications précédentes *caractérisé en ce que* le courant de fonctionnement de toutes les sources lumineuses nécessaires à l'affichage de l'indication de marche ou de l'indication de marche restrictive ou des sources lumineuses de secours (gnH, geN) est amené par un relais de surveillance (J) qui signale au poste d'aiguillage la présence du courant de fonctionnement au moyen d'un contact (J2) placé dans un circuit électrique de surveillance.

11. Dispositif de commande selon l'une des revendications précédentes *caractérisé en ce que* le transformateurs d'alimentation (TR) possède côté secondaire une rangée de prises (AA1 à 5, AM1 à 3, AE1 à 5) sur lesquelles peuvent être prélevées, tant en échelonnement grossier que fin, les tensions secondaires nécessaires au fonctionnement des différentes sources lumineuses.
